# EUROPÄISCHE PATENTSCHRIFT

(11) **EP 2 498 655 B1**
(45) Veröffentlichungstag und Bekanntmachung des Hinweises auf die Patenterteilung: **04.03.2015**
(21) Anmeldenummer: 10759911.0
(22) Anmeldetag: 30.09.2010
(51) Int. Cl.: A47K 3/28, B05B 1/16

(54) **DUSCHKOPF**
SHOWER HEAD
POMME DE DOUCHE

(30) Priorität: 11.11.2009 DE 102009046632
(43) Veröffentlichungstag der Anmeldung: 19.09.2012
(73) Patentinhaber: Roof Groove Publishing S.A.R.L., 1206 Geneva (CH)
(72) Erfinder: BRUCKMANN, Stefan, 44229 Dortmund (DE); RAAB, Stefan, 50937 Köln (DE)
(74) Vertreter: Patentanwälte Freischem
(86) Internationale Anmeldenummer: PCT/EP2010/064566
(87) Internationale Veröffentlichungsnummer: WO 2011/057859

(56) Entgegenhaltungen:
- WO-A1-2007/026153
- WO-A1-2009/023391
- DE-A1- 3 600 322
- DE-A1- 10 108 615
- DE-A1- 19 942 853
- DE-U1- 20 021 008
- DE-U1-202004 005 511
- US-B1- 6 742 725

## Beschreibung

Die Erfindung betrifft einen Duschkopf gemäß den Dokumenten WO 2009/023391 A1 und WO 2007/026153 A1 entsprechend dem Oberbegriff des Patentanspruchs 1.

Duschköpfe mit von dem üblichen Wasserstrahl mit rundem Querschnitt abweichender Strahlform sind zum Beispiel aus der Druckschrift WO 02/28540 A1 bekannt. Der in dieser Druckschrift in der Figur 3 dargestellte Duschkopf, auch Doppelbrause genannt, hat eine Länge von ca. 30 cm und eine Breite von ca. 6 cm. Die Höhe beträgt etwa 2 cm, so dass sich ein starres flaches Gehäuse mit innen liegenden Wasserführungskanälen ergibt. An den zwei Enden des Gehäuses ist jeweils ein Brausesieb angeordnet, so dass sich eine Doppeldusche mit zwei im Abstand zueinander angeordneten Einzelstrahlen ergibt. Durch diese Maßnahme wird eine vollständigere Verteilung des Wassers über den Körper der duschenden Person erreicht. Allerdings ist durch die im Vergleich zu herkömmlichen Duschköpfen größere Anzahl von Düsen die Stärke des austretenden Wasserstrahls reduziert.

Ein Duschkopf, der eine gute Wasserverteilung und einen starken Wasserstrahl ermöglicht, ist aus der DE 202 12 727 U1 bekannt. Der Duschkopf besteht aus zwei Duschkopfteilen, die zueinander verschwenkbar sind. Jedes Duschkopfteil weist einen Düsensatz auf. Der erste Düsensatz weist nach unten, wenn die Duschkopfteile in eine zueinander benachbarte Stellung geschwenkt sind. Aus diesem Duschkopf tritt in dieser Schwenkstellung ein kreisförmiger Wasserstrahl aus. Der zweite Düsensatz befindet sich an der länglichen der verschwenkbaren Duschkopfteile. Durch diese Düsen tritt ein Wasservorhang aus, wenn die Duschkopfteile auseinandergeschwenkt sind, so dass sie sich in waagerechter Richtung erstrecken. Der Wasservorhang folgt einer gebogenen Linie und kann im Schulterbereich der duschenden Person liegen, so dass die duschende Person gleichmäßig mit Wasser berieselt wird, ohne dass das austretende Wasser die Haare nass macht. Das Gelenk für die Duschkopfteile ist als Drehventil ausgebildet, welches das Wasser in der ersten Schwenkstellung zum erstgenannten Düsensatz und in der zweiten Schwenkstellung zum zweitgenannten Düsensatz leitet. Dieser Duschkopf ist sehr aufwendig und kostenintensiv in der Herstellung.

Die WO 2009/023391 A1 beschreibt Systeme mit einer Wasserzufuhrleitung für mehrere einzelne Duschköpfe oder einen länglichen Duschkopf. Die WO 2007/026153 A1 beschreibt ovale Duschköpfe mit einer mittleren Sprühgruppe und zwei seitlichen, sich von der Mittellinie zu je einem Seitenrand des Duschkopfs erstreckenden Sprühgruppen. Alle drei Sprühgruppen sind mittels einer ferngesteuerten Betätigungsvorrichtung selektiv verschließbar.

Aufgabe der Erfindung ist es, einen einfach und kostengünstig herzustellenden Duschkopf zu entwickeln, der einerseits einen konzentrierten Wasserstrahl und andererseits einen breitgefächerten Wasservorhang erzeugt.

Diese Aufgabe wird erfindungsgemäß durch die Gesamtheit der Merkmale des Patentanspruchs 1 gelöst.

Bei vollständig geöffneten Düsen tritt nicht nur punktuell sondern über die gesamte Unterseite des Duschkopfes verteilt ein sanfter Wasservorhang aus, der sich auf die Schultern der duschenden Person ergießt. Wenn der Duschkopf etwas oberhalb der Schultern angeordnet ist, werden durch das austretende Wasser die Haare nicht nass. Das Wasser strömt nur auf die Schultern und den Rückenbereich.

Wenn dagegen mittels der manuellen Absperrvorrichtung ein Teil der Düsen abgesperrt wird, erhöhen sich in denjenigen Düsen, die offen bleiben, der Druck und die Menge des ausströmenden Wassers. Es entsteht ein stärkerer Wasserstrahl, nachfolgend Spülstrahl genannt. Der Spülstrahl ist härter und konzentrierter als der Wasservorhang bei vollständig geöffneten Düsen und eignet sich daher hervorragend zum Auswaschen der Haare oder zum Abspülen von Seifenschaum.

Der Duschkopf erfüllt die gleichen Aufgaben wie der aus der Druckschrift DE 202 12 727 U1 bekannte Duschkopf. Er weist allerdings - bis auf die Absperrvorrichtung für die seitlichen Düsen - keine beweglichen Elemente, insbesondere keine verschwenkbaren Duschkopfteile auf. Der Duschkopf kann als einfaches Kunststoff- oder Metallgehäuse aus zwei miteinander verbundenen Schalen gefertigt werden. Der Wasserkanal, der von dem Anschluss für die Wasserleitung zu den Düsen führt wird dabei von dem Hohlraum innerhalb des Gehäuses gebildet. Ein derartiger Duschkopf ist einfach und kostengünstig herzustellen.

In der Praxis können die Düsen entlang einer gebogenen Mittellinie angeordnet sein. Insbesondere kann das längliche Gehäuse selbst in der Unteransicht eine gebogene Mittelinie aufweisen. Das längliche Gehäuse erstreckt sich beim Gebrauch im Wesentlichen parallel zu der Rückenfläche des Benutzers und damit meist parallel zu der im Rücken des Benutzers befindlichen Wand der Dusche. Die Krümmung des länglichen Gehäuses ist aus Sicht des duschenden Benutzers konkav. Das heißt, dass die Enden des länglichen Gehäuses zum Benutzer hin gebogen sind. Auf diese Weise erstreckt sich das längliche Gehäuse im Wesentlichen auf einem Abschnitt eines Rings. Der Benutzer stellt sich so unter das längliche Gehäuse, dass sein Hals und Nacken im Bereich der Mitte des Gehäuses liegen, wobei die beiden Enden des Gehäuses sich über die Schultern des Benutzers erstrecken. Aus dem Gehäuse tritt dann ein entlang eines Kreisabschnitts verlaufender Wasservorhang aus, der sich in der Mitte auf den Nacken bzw. Rücken des Benutzers und an den seitlichen Enden auf die Schultern des Benutzers ergießt.

Erfindungsgemäß sind die entfernt von der Mitte des Gehäuses angeordneten Düsen verschließbar und die mittleren Düsen nicht verschließbar ausgebildet. Mit anderen Worten gibt die Absperrvorrichtung in einer ersten Schaltstellung den Wasserstrom zu allen Düsen frei und unterbricht in einer zweiten Schaltstellung den Wasserstrom zu den entfernt von der Mitte des Gehäuses angeordneten Düsen. Bei verschlossenen seitlichen Düsen tritt der Spülstrahl dann symmetrisch zur Mitte des Gehäuses aus. Dies ist insbesondere bei Ausführungsformen von Vorteil, bei denen das Befestigungsmittel des Gehäuses in der Mitte angeordnet ist. Da der Spülstrahl symmetrisch zur Gehäusemitte austritt, erzeugt er kein Drehmoment um das Befestigungsmittel und kann das Gehäuse nicht verdrehen. Außerdem befindet sich der Kopf des Benutzers in der Mitte zwischen den Schultern, so dass der Benutzer beim Umschalten auf den Spülstrahl durch Absperren der seitlichen Düsen des Duschkopfes seine Position nicht ändern muss, wenn er die Haare waschen will und dafür den Spülstrahl auf seinen Kopf richtet.

In der Praxis weist der Duschkopf mindestens zwei Strömungsquerschnitte auf. Das Wasser strömt durch einen ersten Strömungsquerschnitt zu den in der Mitte des Gehäuses angeordneten Düsen. Das Wasser strömt durch einen zweiten Strömungsquerschnitt zu den entfernt von der Mitte des Gehäuses angeordneten Düsen. Die Absperrvorrichtung verschließt in der zweiten Schaltstellung den zweiten Strömungsquerschnitt.

In der ersten Schaltstellung kann die Absperrvorrichtung den ersten Strömungsquerschnitt teilweise verschließen und den zweiten Strömungsquerschnitt freigeben. Die Leitung des Wassers zu den seitlichen Bereichen des Duschkopfes erfolgt in der Praxis durch kleinere Strömungsquerschnitte als die Leitung des Wassers zu dem mittleren Bereich des Duschkopfes. Ein teilweises Verschließen des ersten Strömungsquerschnitts drosselt die Strömung zu den mittleren Düsen etwas, so dass ein sehr gleichmäßiger und homogener Duschstrahl über die gesamte Breite des Duschkopfes entsteht.

In der Praxis kann die Absperrvorrichtung einen gegen eine Rückstellfeder verschiebbaren Tastschieber aufweisen, der bei einem erstem Druck auf den Tastschieber in einer ersten Raststellung verharrt und-bei einem zweiten Druck auf den Tastschieber in einer zweiten Raststellung verharrt, wobei der Tastschieber in seiner ersten Raststellung die Absperrvorrichtung in deren erste Schaltstellung und in seiner zweiten Raststellung die Absperrvorrichtung in deren zweite Schaltstellung bewegt. Der Tastschieber kann ähnlich dem Betätigungsknopf eines Kugelschreibers über einen Rastmechanismus in zwei Stellungen einrasten. Durch einfaches Drücken auf den Tastschieber kann zwischen den zwei Schaltstellungen der Absperrvorrichtung umgeschaltet werden. Dies ist einfach und gelingt auch mit nassen Fingern.

Der Anschluss für die Wasserleitung kann ebenfalls in der Mitte des Duschkopfes angeordnet sein. In einer praktischen Ausführungsform ist der Anschluss für die Wasserleitung ein mit einem Außengewinde versehener Anschlussstutzen, wobei das Außengewinde gleichzeitig als Befestigungsmittel des Gehäuses dient.

In der Praxis kann die Zahl der in der Mitte des Gehäuses angeordneten Düsen pro Flächeneinheit größer sein als die Zahl der entfernt von der Mitte des Gehäuses angeordneten Düsen. Beim Abduschen von Seife oder Shampoo wird durch die höhere Düsenzahl in der Mitte des Duschkopfes ein besonders starker Wasserstrahl erzeugt.

Bei einer praktischen Ausführungsform weist die Unterseite des Duschkopfes mehrere entlang der Mittellinie des Gehäuses angeordnete Diffusoren auf, die jeweils mehrere Durchgangslöcher aufweisen, welche die Düsen bilden. Die Diffusoren werden als Standard-Bauelemente für herkömmliche Duschköpfe hergestellt. Sie können in die Unterseite des Gehäuses des erfindungsgemäßen Duschkopfes aufgenommen werden und so mehrere, beispielsweise fünf nebeneinander liegende Wasserstrahlen bilden.

Vorzugsweise erzeugen die Diffusoren jeweils einen kegelförmig auseinanderlaufenden Wasserstrahl aus mehreren Einzelstrahlen. Jeder Diffusor an der Unterseite des Gehäuses kann hierfür ballig ausgebildet sein, wobei eine Düse in der Mitte einen im Wesentlichen senkrecht zur Ebene des Gehäuses verlaufenden Strahl erzeugt und die anderen Düsen mit zunehmendem Abstand von der Mitte des Diffusors eine größere Neigung zur Senkrechten auf die Unterseite des Gehäuses aufweist. Die außenliegenden Düsen strahlen folglich das Wasser schräg nach Außen ab. Es ergibt sich bei jedem Diffusor ein Wasserstrahl, der kegelförmig aufgefächert ist. An der Unterseite des Gehäuses können z.B. entlang der gekrümmten Mittellinie des Gehäuses fünf Diffusoren angeordnet sein. In kurzem Ab-stand von der Unterseite des Gehäuses, z.B. im Abstand von 10 bis 20 cm, laufen die Strahlen benachbarter Diffusoren ineinander und bilden einen geschlossenen Wasservorhang.

Zum Absperren der außen liegenden Düsen kann ein einfacher Schieber den Wasserführungskanal absperren, der zu den außen liegenden Düsen führt. Im Bereich des Umfangs eines mittleren Diffusors kann ein ringförmiger Absperrschieber drehbar im Duschkopf angeordnet werden. In einer ersten Drehstellung gibt der Absperrschieber einen Durchlass zu den nach Außen führenden Wasserführungskanälen frei. In einer zweiten Drehstellung sperrt der Absperrschieber diese Wasserführungskanäle ab und es tritt kein Wasser aus den äußeren Diffusoren aus. In dieser zweiten Stellung funktioniert der Duschkopf wie ein einfacher Handduschkopf, bei dem das Wasser durch einen einzigen Diffusor in der Mitte des Duschkopfes austritt.

Der Schieber kann in der Praxis manuell zu bedienen sein. Zum Beispiel können bewegliche Bedienelemente aus dem Gehäuse des Duschkopfes heraus ragen, welche mit dem Schieber gekoppelt sind. Der Benutzer kann je nach gewünschtem Funktionsmodus die Bedienelemente in eine erste Endstellung verschieben, in der der Zustrom zu den äußeren Düsen freigegeben ist, oder in eine der ersten gegenüberliegende zweite Endstellung verschieben, in der der Zustrom zu den äußeren Düsen abgesperrt ist. Der Schieber kann auch an den Rand des mittleren Diffusors angeformt sein. Der mittlere Diffusor kann einen sich entlang einer Zylinderfläche erstreckenden Rand aufweisen, der in das Gehäuse hinein ragt und zwei einander gegenüberliegende Fenster aufweist. Diese Fenster fluchten in einer ersten Drehstellung mit den nach Außen führenden Wasserführungskanälen. In dieser Drehstellung fließt Wasser von dem Anschluss zu allen Diffusoren. In einer zweiten Drehstellung sind die nach Außen führenden Wasserführungskanäle durch die zylindrischen Ränder versperrt, und das Wasser fließt nur durch den mittleren Diffusor nach außen. Um den Rand des mittleren Diffusors zu verdrehen, ist der mittlere Diffusor an dem Gehäuse drehbar befestigt.

Das Gehäuse kann in der Praxis sehr flach ausgebildet sein. Auch ein an dem Gehäuse befindlicher Anschlussstutzen, der den Anschluss für die Wasserleitung und ggf. das Befestigungsmittel des Gehäuses bildet, kann recht wenig zur Ebene des Gehäuses geneigt sein. Dadurch kann das Gehäuse gut gestapelt und platzsparend gelagert werden. Der Duschkopf mit flachem Gehäuse kann aber auch platzsparend in einen Koffer oder eine Tasche gelegt werden und so beispielsweise auf Reisen verwendet werden.

Ausführungsbeispiele der Erfindung werden nachfolgend unter Bezugnahme auf die beigefügten Zeichnungen erläutert.
Figur 1 zeigt eine Seitenansicht des Duschkopfs in Gebrauch.
Figur 2 zeigt eine Draufsicht des Duschkopfs in Gebrauch.
Figur 3 zeigt eine Seitenansicht des Duschkopfs während des Spülvorgangs.
Figur 4 zeigt eine Unteransicht des Duschkopfs.
Figur 5 zeigt eine Seitenansicht des Duschkopfs.
Figur 6 zeigt eine Draufsicht des Duschkopfs.
Figur 7 zeigt eine Vorderansicht des Duschkopfs.
Figur 8 zeigt eine entlang der Schnittlinie VIII-VIII in Figur 6 geschnittene Darstellung, bei der die Absperrvorrichtung in Spülstellung ist.
Figur 9 zeigt eine entlang der Schnittlinie IX-IX in Figur 8 geschnittene Darstellung des Duschkopfs.
Figur 10 zeigt eine entlang der Schnittlinie X-X in Figur 8 geschnittene Darstellung des Duschkopfs in Spülstellung.
Figur 11 zeigt eine in der Figur 8 entsprechende Darstellung des Duschkopfs in Duschstellung.
Figur 12 zeigt eine Schnittdarstellung entlang der Schnittlinie XII-XII geschnittene Darstellung des Duschkopfs aus Figur 11.
Figur 13 zeigt eine dreidimensionale Ansicht einer weiteren Ausführungsform eines Duschkopfs.
Figur 14 zeigt eine Unteransicht des Duschkopfs aus Figur 13.
Figur 15 zeigt eine geschnittene Draufsicht des Duschkopfs aus Figur 13 mit geöffneter Absperrvorrichtung.
Figur 16 zeigt eine der Figur 15 entsprechende Darstellung des Duschkopfs mit geschlossener Absperrvorrichtung.
Figur 17 zeigt eine geschnittene Seitenansicht des Duschkopfs aus Figur 16.

Wie insbesondere in Figur 4 erkennbar, besteht der Duschkopf aus einem länglichen Gehäuse 1, dessen Mittellinie sich entlang eines Kreises erstreckt. An dem Gehäuse 1 ist ein rohrförmiger Anschlussstutzen 2 angeordnet, dessen freies Ende mit einem Außengewinde 3 versehen ist. Das Außengewinde 3 dient der Befestigung an einer Wasserleitung 4 (siehe Figuren 1 bis 3). Der hohle Anschlussstutzen 2 leitet das Wasser von der Wasserleitung 4 zu dem Inneren des Gehäuses 1. Das Gehäuse 1 kann sinnvollerweise im Kunststoff-Spritzgießverfahren hergestellt werden.

An der Unterseite des Gehäuses 1 sind fünf Diffusoren 5 angeordnet, welche eine Vielzahl von Durchgangslöchern aufweisen, die Düsen 6 für den Austritt von Wasser bilden. Wie insbesondere in Figur 5 zu erkennen, sind die Diffusoren 5 ballig ausgebildet, so dass sie einen kegelförmigen Wasserstrahl 7 erzeugen. Die Figur 4 zeigt, dass die Diffusoren 5 sich im Wesentlichen über die gesamte Länge des länglichen, gebogenen Gehäuses 1 erstrecken. Der Durchmesser der Diffusoren 5 ist nur geringfügig kleiner als die Breite des Gehäuses 1. Wenn alle Diffusoren 5 aktiv sind, erzeugt der erfindungsgemäße Duschkopf einen sich über die gesamte Fläche des gekrümmten Gehäuses 1 erstreckenden Wasservorhang. Aufgrund des kegelförmigen Wasserstrahls jedes Diffusors laufen die Wasserstrahlen der einzelnen Diffusoren 5 in geringem Abstand zur Unterseite des Duschkopfes zusammen, so dass ein geschlossener Wasservorhang entsteht. Dies ist beispielsweise in den Figuren 1 und 2 zu erkennen. Die duschende Person 8 ordnet den erfindungsgemäßen Duschkopf vorzugsweise im Nackenbereich an, so dass sich der Wasservorhang auf den Nacken und die Schultern der duschenden Person 8 (Figuren 1 und 2) ergießt, die Haare aber trocken bleiben.

An der Oberseite des Duschkopfs ist ein manuell betätigbarer Hebel 9 angeordnet, der ein Teil einer Absperrvorrichtung bildet. Die Absperrvorrichtung weist eine fest mit dem Hebel 9 verbundene Glocke 10 auf, die drehbar in dem Gehäuse 1 aufgenommen ist. Die Glocke 10 bildet einen ringförmigen Absperrschieber für das zu den seitlichen Diffusoren 5 strömende Wasser. In einer ersten Schaltstellung wird der Wasserstrom zu allen Düsen freigegeben. Diese Schaftstellung ist in den Figuren 11 und 12 dargestellt. Die Glocke 10 weist einander gegenüberliegende Fenster 11 auf, die in dieser ersten Schaltstellung mit Durchtrittskanälen 12 fluchten, die in der die Glocke 10 umgebenden Wand des Gehäuses 1 angeordnet sind. In die Glocke 10 einströmendes Wasser kann durch die Fenster 11 und durch die Durchtrittskanäle 12 in die seitlichen Bereiche des Gehäuses 1 einströmen und aus allen Diffusoren 5 über die gesamte Länge des Duschkopfes austreten.

Der hierbei entstehende Wasservorhang ist in den Figuren 1 und 2 dargestellt.

Das einströmende Wasser fließt durch eine Einströmöffnung 13 im oberen Bereich der Glocke 10. Die Einströmöffnung 13 erstreckt sich über einen Winkelbereich von etwa 90° und gibt in jeder beliebigen Drehstellung der Glocke 10 zwischen den zwei um 90° zueinander versetzten Schaltstellungen den Durchtritt für das Wasser aus dem Inneren des Anschlussstutzens 2 in das Innere der Glocke 10 frei.

Die zweite Drehstellung der Glocke 10 ist in den Figuren 8 und 10 dargestellt. Hier sind die Fenster 11 um 90° zu den Durchtrittskanälen 12 verdreht. Die Wand der Glocke 10 versperrt das Durchströmen des Wassers in die seitlichen Bereiche des Gehäuses 1. Wie in Figur 8 zu erkennen, kann das Wasser in dieser Drehstellung der Glocke 10 ausschließlich durch den mittleren Duschkopf 5 austreten, der sich unmittelbar unterhalb der Glocke 10 befindet. In dieser Drehstellung der Glocke 10 liegt der gesamte Druck des Wassers in der Wasserleitung 4 an dem mittleren Diffusor 5 an. Es tritt aus dem mittleren Diffusor 5 ein Spülstrahl, der in Figur 3 zu erkennen ist. Dieser Spülstrahl ist stärker als der Wasservorhang, der bei Austritt des Wassers durch alle Diffusoren 5 entsteht.

Es ist anzumerken, dass die insbesondere in den Figuren 8 bis 12 dargestellte Absperrvorrichtung lediglich ein Beispiel darstellt. Beliebige andere Ausführungsformen derartiger Absperrvorrichtungen sind im Rahmen der Ansprüche denkbar. Beispielsweise können Schieber verwendet werden, welche Durchtrittsöffnungen für Wasser, das zu den seitlichen Diffusoren strömt, absperren. Ebenfalls kann die Glocke 10 einstückig mit dem Diffusor 5 hergestellt werden, so dass einfach durch Drehen des Diffusors 5 die seitlichen Diffusoren abgesperrt werden können. Beliebige andere Absperrmechanismen an dem Gehäuse 1 oder in dessen Nähe können zum Absperren des Wasserzuflusses in die seitlichen Diffusoren verwendet werden. Vorteilhafterweise sind die Absperrvorrichtungen so auszubilden, dass mit einem Handgriff zwischen den zwei Schaltstellungen der Absperrvorrichtung umgeschaltet werden kann.

Die Figuren 13 bis 17 zeigen eine weitere Ausführungsform eines erfindungsgemäßen Duschkopfes.

Das Gehäuse 1' ist hier im Kunststoffspritzgießverfahren hergestellt. Es besteht aus mehreren Gehäuseschalen, die miteinander verklebt oder verschraubt sind. Die untere Schale des Gehäuses 1' weist die Düsen 6' auf. Diese können im 2-Komponenten-Spritzgießverfahren aus gummiartigem Kunststoff in die harte Gehäuseschale eingebracht werden.

Insbesondere in der Figur 14 ist zu erkennen, dass die Düsen 6' in den seitlichen Flügeln des Gehäuses, das heißt die entfernt von der Mitte des Gehäuses 1' angeordneten Düsen 6', einen größeren Abstand zueinander aufweisen, als die Düsen 6' in der Mitte des Gehäuses. In der Mitte des Gehäuses sind nahezu doppelt so viele Düsen angeordnet pro Quadratzentimeter wie in den seitlichen Abschnitten (Flügeln) des Gehäuses 1'. Hierdurch wird bewirkt, dass der in der Mitte austretende Wasserstrahl, bei abgesperrten Gehäuseflügeln sehr stark ist und zuverlässig Seife oder Shampoo abspülen kann.

Bei der Ausführungsform der Figuren 13 bis 17 wird der Wasserstrom durch einen Tastschieber 14 umgeschaltet. Der Tastschieber 14 kann nach Art eines Druckknopfes in Richtung des Anschlussstutzens 2' in das Gehäuse 1' hinein gedrückt werden. Wie die Figuren 15 und 16 zeigen, ist der Tastschieber 14 über ein Kupplungselement 22 mit einem Absperrkörper 20 verbunden. Gegenüber dem Tastschieber 14 wirkt eine Rückstellfeder 21 gegen den Absperrkörper 20. Die Rückstellfeder 21 drückt den Absperrkörper in Richtung des Tastschiebers 14. Ein Rastmechanismus (nicht dargestellt), der ähnlich wie der Rastmechanismus eines Kugelschreibers wirkt, definiert zwei Raststellungen des Tastschiebers 14 und damit des Absperrkörpers 20. Die erste Raststellung ist in Figur 15 gezeigt. Hier ist der Rastschieber 14 in das Gehäuse 1' eingedrückt und der Absperrkörper 20 ermöglicht den Wasserstrom zu sämtlichen Düsen 6' des Duschkopfes. Figur 15 zeigt, dass der Absperrkörper 20 zwei seitliche Arme aufweist, an deren Ende jeweils ein Dichtring 15 und ein Dichtzapfen 16 angeordnet sind. Ein erster Strömungsquerschnitt 17, der zu den mittleren Düsen 6' führt, ist in beiden Raststellungen des Absperrkörpers 20 geöffnet. Ein zweiter Strömungsquerschnitt 18, der zu den seitlichen Düsen 6' führt, ist in der ersten Schaltstellung (Figur 15) vollständig geöffnet und in der zweiten Schaltstellung (Figur 16) durch der Dichtring 15 vollständig verschlossen. Folglich sperrt der Dichtring 15 in der zweiten Schaltstellung (Figur 16) die Wasserströmung zu den seitlichen Bereichen des Gehäuses 1' ab.

In den Figuren 15 und 16 ist zu erkennen, dass die Wasserströmung zu den seitlichen Bereichen des Gehäuses einerseits um längliche Arme des Druckkörpers 20 herum und andererseits durch ein relativ dünnes Rohr 19 erfolgt. Hierdurch tritt eine Drosselung der Wasserströmung zu den seitlichen Bereichen des Gehäuses 1' auf. Damit bei geöffneten zweiten Strömungsquerschnitten 18 die Strömung zu den mittleren Düsen 6' nicht sehr viel stärker ist als die Strömung zu den seitlichen Düsen, ragen die Dichtzapfen 16 in der ersten Schaltstellung in den ersten Strömungsquerschnitt hinein und verschließen diesen teilweise. Dadurch wird die offene Fläche des ersten Strömungsquerschnitts 17 reduziert und die Strömung durch diesen Strömungsquerschnitt 17 gedrosselt. Es entsteht eine im Wesentlichen gleichmäßige Strömung durch die Düsen 6' in den seitlichen Bereichen des Gehäuses 1' und den Düsen 6' in der Mitte des Gehäuses 1'.

Die druckknopfartige Betätigung des Tastschiebers 14 macht die Bedienung dieser Absperrvorrichtung äußerst einfach, so dass einer duschenden Person auch bei geschlossenen Augen eine sichere Bedienung mit nassen Händen möglich ist.

### Bezugszeichenliste:

- 1,1': Gehäuse
- 2,2': Anschlussstutzen
- 3: Außengewinde
- 4: Wasserleitung
- 5: Diffusor
- 6,6': Düse
- 7: Wasserstrahl
- 8: Person
- 9: manuell betätigbarer Hebel
- 10: Glocke
- 11: Fenster
- 12: Durchtrittskanal
- 13: Einströmöffnung
- 14: Tastschieber
- 15: Dichtring
- 16: Dichtzapfen
- 17: erster Strömungsquerschnitt
- 18: zweiter Strömungsquerschnitt
- 19: Seitenkanal
- 20: Absperrkörper
- 21: Rückstellfeder
- 22: Kupplungselement

## Patentansprüche

1. Duschkopf mit einem starren Gehäuse (1,1'), bei dem:
• das starre Gehäuse (1,1') einen Anschluss für eine Wasserleitung (4) aufweist;
• das starre Gehäuse (1,1') mindestens einen mit der Wasserleitung (4) verbindbaren Wasserführungskanal aufweist,
• der Wasserführungskanal in Düsen (6,6') mündet,
• die Düsen (6,6') auf der im Gebrauch nach unten weisenden Seite des starren Gehäuses (1,1') angeordnet sind,
• durch die Düsen (6,6') Wasserstrahlen austreten,
• das starre Gehäuse (1,1') eine längliche flache Form aufweist,
• die Düsen (6,6') im Wesentlichen über die gesamte Länge des Gehäuses (1,1') verteilt sind,
• dem Duschkopf eine manuell betätigbare Absperrvorrichtung zugeordnet ist,
• mit der Absperrvorrichtung der Wasserstrom zu einem Teil der Düsen (6,6') unterbrochen werden kann,
**gekennzeichnet durch** folgende Merkmale:
• das Gehäuse (1,1') weist mittlere Düsen (6,6') auf, die nicht **durch** diese Absperrvorrichtung verschließbar ausgebildet sind, und es weist seitliche, entfernt von der Mitte des Gehäuses (1,1') angeordnete Düsen (6,6') auf, die **durch** diese Absperrvorrichtung verschließbar ausgebildet sind,
• die manuell betätigbare Absperrvorrichtung ist an dem Gehäuse (1,1') angeordnet,
• die manuell betätigbare Absperrvorrichtung weist zwei Schaltstellungen auf,
• die Absperrvorrichtung gibt in einer ersten Schaltstellung den Wasserstrom zu allen Düsen (6,6') des Duschkopfs frei,
• die Absperrvorrichtung unterbricht in einer zweiten Schaltstellung den Wasserstrom zu den seitlichen, entfernt von der Mitte des Gehäuses (1,1') angeordneten Düsen (6,6'),
• der Duschkopf weist mindestens zwei Strömungsquerschnitte (17,18) auf, wobei das Wasser **durch** mindestens einen ersten Strömungsquerschnitt (17) zu den in der Mitte des Gehäuses angeordneten Düsen (6') strömt und **durch** mindestens einen zweiten Strömungsquerschnitt (18) zu entfernt von der Mitte des Gehäuses (1') angeordneten Düsen (6') strömt und wobei die Absperrvorrichtung in der zweiten Schaltstellung den mindestens einen zweiten Strömungsquerschnitt (18) verschließt.

2. Duschkopf nach Anspruch 1, **dadurch gekennzeichnet, dass** die Düsen (6,6') entlang einer gebogenen Mittellinie angeordnet sind.

3. Duschkopf nach Anspruch 1 oder 2, **dadurch gekennzeichnet, dass** die im Gebrauch nach unten weisende Seite des Gehäuses (1,1') eine gebogene Mittellinie aufweist.

4. Duschkopf nach einem der vorangehenden Ansprüche, **dadurch gekennzeichnet, dass** die Absperrvorrichtung in der ersten Schaltstellung den ersten Strömungsquerschnitt (17) teilweise verschließt und den zweiten Strömungsquerschnitt (18) freigibt.

5. Duschkopf nach einem der vorangehenden Ansprüche, **dadurch gekennzeichnet, dass** die Absperrvorrichtung einen gegen eine Rückstellfeder verschiebbaren Tastschieber (14) aufweist, der bei einem erstem Druck auf den Tastschieber (14) in einer ersten Raststellung verharrt und bei einem zweiten Druck auf den Tastschieber (14) in einer zweiten Raststellung verharrt, wobei der Tastschieber (14) in seiner ersten Raststellung die Absperrvorrichtung in deren erste Schaltstellung und in seiner zweiten Raststellung die Absperrvorrichtung in deren zweite Schaltstellung bewegt.

6. Duschkopf nach einem der vorangehenden Ansprüche, **dadurch gekennzeichnet, dass** der Anschluss für die Wasserleitung (4) in der Mitte des Gehäuses angeordnet ist.

7. Duschkopf nach einem der vorangehenden Ansprüche, **dadurch gekennzeichnet, dass** in der Mitte des Gehäuses ein Befestigungsmittel des Gehäuses (1,1') angeordnet ist.

8. Duschkopf nach einem der vorangehenden Ansprüche, **dadurch gekennzeichnet, dass** die Zahl der in der Mitte des Gehäuses angeordneten Düsen (6') pro Flächeneinheit größer ist als die Zahl der entfernt von der Mitte des Gehäuses (1') angeordneten Düsen (6').

9. Duschkopf nach einem der vorangehenden Ansprüche, **dadurch gekennzeichnet, dass** der Anschluss für die Wasserleitung (4) ein mit einem Außengewinde (3) versehener Anschlussstutzen (2) ist, wobei das Außengewinde (3) gleichzeitig als Befestigungsmittel des Gehäuses (1,1') dient.

10. Duschkopf nach einem der vorangehenden Ansprüche, **dadurch gekennzeichnet, dass** an der Unterseite des Gehäuses (1,1') entlang der Mittellinie mehrere Diffusoren (5) angeordnet sind, die jeweils mehrere Durchgangslöcher aufweisen, welche die Düsen (6,6') bilden.

11. Duschkopf nach Anspruch 10, **dadurch gekennzeichnet, dass** jeder Diffusor (5) derart aufgebaut ist, dass er einen kegelförmig auseinanderlaufenden Wasserstrahl aus mehreren Einzelstrahlen erzeugt.

12. Duschkopf nach einem der vorangehenden Ansprüche, **dadurch gekennzeichnet, dass** ein Schieber die zu den außen liegenden Düsen führenden Wasserführungskänale absperrt.

13. Duschkopf nach Anspruch 12 wenn abhängig von Anspruch 10 oder 11, **dadurch gekennzeichnet, dass** der Schieber den mittleren Diffusor ringförmig umgibt und die zu den außen liegenden Düsen führenden Wasserführungskänale in einer ersten Drehstellung absperrt und in einer zweiten Drehstellung freigibt.

14. Duschkopf nach einem der vorangehenden Ansprüche, **dadurch gekennzeichnet, dass** das Gehäuse (1,1') im Spritzgießverfahren aus Kunststoff oder Metall hergestellt ist.

## Claims

1. Shower head with a rigid housing (1,1'), wherein:
• the rigid housing (1, 1') has a connection for a water line (4);
• the rigid housing (1, 1') has at least one water flow channel, which can be connected to the water line (4),
• the water flow channel opens out into nozzles (6,6'),
• the nozzles (6,6') are arranged on that side of the rigid housing (1,1') which is oriented downward during use,
• the nozzles (6,6') have water jets exiting through them,
• the rigid housing (1,1') has an elongate flat shape,
• the nozzles (6,6') are distributed essentially over the entire length of the housing (1,1'),
• the shower head is assigned a manually actuable shut-off device,
• the flow of water to part of the nozzles (6,6') can be interrupted by means of the shut-off device,
**characterized by** the following features:
• the housing (1,1') comprises central nozzles (6,6') which are designed such that they cannot be closed by said shut-off device, and it comprises lateral nozzles (6,6') which are remote from the centre of the housing (1,1') and are designed in a manner closable by said shut-off device,
• the manually actuable shut-off device is arranged on the housing (1,1'),
• the manually actuable shut-off device has two switching positions,
• the shut-off device, in a first switching position, releases the flow of water to all the nozzles (6,6') of the shower head;
• the shut-off device, in a second switching position, interrupts the flow of water to the lateral nozzles (6,6') which are remote from the centre of the housing (1,1'),
• the shower head has at least two flow cross sections (17,18), wherein the water flows through at least a first flow cross section (17) to the nozzles (6') which are arranged in the centre of the housing and flows through at least a second flow cross section (18) to the nozzles (6') which are remote from the centre of the housing (1'), and wherein the shut-off device, in the second switching position, closes the at least one second flow cross section (18).

2. Shower head according to claim 1, **characterized in that** the nozzles (6,6') are arranged along a curved centre line.

3. Shower head according to claim 1 or 2, **characterized in that** the side of the housing (1,1') which is oriented downward during use has a curved centre line.

4. Shower head according to one of the preceding claims, **characterized in that** the shut-off device, in the first switching position, partially closes the first flow cross section (17) and releases the second flow cross section (18).

5. Shower head according to one of the preceding claims, **characterized in that** the shut-off device has a contact slide (14) which can be displaced counter to a return spring and, in the case of the contact slide (14) being subjected to a first push, remains in a first latching position and, in the case of the contact slide (14) being subjected to a second push, remains in a second latching position, wherein the contact slide (14), in its first latching position, moves the shut-off device into the first switching position thereof and, in its second latching position, moves the shut-off device into the second switching position thereof.

6. Shower head according to one of the preceding claims, **characterized in that** the connection for the water line (4) is arranged in the centre of the housing.

7. Shower head according to one of the preceding claims, **characterized in that** a fastening means of the housing (1,1') is arranged in the centre of the housing.

8. Shower head according to one of the preceding claims, **characterized in that** the number of nozzles (6') which are arranged in the centre of the housing is greater, per unit of surface area, than the number of nozzles (6') which are remote from the centre of the housing (1').

9. Shower head according to one of the preceding claims, **characterized in that** the connection for the water line (4) is a connector (2) provided with an external thread (3), wherein the external thread (3) serves, at the same time, as fastening means of the housing (1,1').

10. Shower head according to one of the preceding claims, **characterized in that** a plurality of diffusers (5) are arranged on the underside of the housing (1,1'), along the centre line, each having a plurality of through holes which form the nozzles (6,6').

11. Shower head according to claim 10, **characterized in that** each diffuser (5) is constructed such that it generates a conically diverging water jet made up of a plurality of individual jets.

12. Shower head according to one of the preceding claims, **characterized in that** a slide shuts off the water flow channels leading to the outer nozzles.

13. Shower head according to claim 12 if dependent from claim 10 or 11, **characterized in that** the slide encloses the central diffuser in annular fashion and, in a first rotary position, shuts off the water flow channels leading to the outer nozzles and, in a second rotary position, releases the same.

14. Shower head according to one of the preceding claims, **characterized in that** the housing (1,1') is produced by injection moulding from plastics material or metal.

## Revendications

1. Pomme de douche comportant un corps rigide (1, 1'), dans laquelle :
• le corps rigide (1, 1') est pourvu d'un raccord destiné à un conduit d'eau (4),
• le corps rigide (1, 1') est pourvu d'au moins un canal de conduite d'eau pouvant se raccorder au conduit d'eau (4),
• le canal de conduite d'eau débouche dans des busettes (6, 6'),
• les busettes (6, 6') sont disposées sur la face du corps rigide (1, 1') qui est tournée vers le bas pendant l'utilisation,
• des jets d'eau s'écoulent par les busettes (6, 6'),
• le corps rigide (1, 1') présente une forme oblongue et plate,
• les busettes (6, 6') sont réparties sensiblement sur toute la longueur du corps (1, 1'),
• la pomme de douche est pourvue d'un dispositif d'arrêt à commande manuelle,
• le dispositif d'arrêt permet de couper le courant d'eau desservant une partie des busettes (6, 6'),
**caractérisée par** les caractéristiques suivantes :
• le corps (1,1') comprend des busettes (6, 6') centrales façonnées d'une manière non-fermable par ce dispositif d'arrêt et il comprend des busettes (6,6') latérales agencées à distance du milieu du corps (1,1') et façonnées d'une manière fermable par ce dispositif d'arrêt,
• le dispositif d'arrêt à commande manuelle est disposé sur le corps (1, 1'),
• le dispositif d'arrêt à commande manuelle comprend deux positions de distribution,
• le dispositif d'arrêt, dans une première position de distribution, libère le courant d'eau pour toutes les busettes (6, 6') de la pomme de douche,
• le dispositif d'arrêt coupe, dans une deuxième position de distribution, le courant d'eau pour les busettes (6, 6') latérales agencées à distance du milieu du corps (1, 1')
• la pomme de douche présente au moins deux sections transversales d'écoulement (17, 18), de sorte que l'eau s'écoule à travers au moins une première section transversale d'écoulement (17) jusqu'aux busettes (6') agencées au milieu du corps, et s'écoule à travers au moins une deuxième section transversale d'écoulement (18) jusqu'aux busettes (6') agencées à distance du milieu du corps (1'), et de sorte que dans la deuxième position de distribution, le dispositif d'arrêt ferme l'au moins une deuxième section transversale d'écoulement.

2. Pomme de douche selon la revendication 1, **caractérisée en ce que** les busettes (6, 6') sont agencées le long d'une ligne médiane courbe.

3. Pomme de douche selon la revendication 1 ou 2, **caractérisée en ce que** la face du corps (1, 1') qui est tournée vers le bas en utilisation présente une ligne médiane courbe.

4. Pomme de douche selon l'une quelconque des revendications qui précèdent, **caractérisée en ce que** le dispositif d'arrêt, dans la première position de distribution, ferme partiellement la première section transversale d'écoulement (17), et libère la deuxième section transversale d'écoulement (18).

5. Pomme de douche selon l'une quelconque des revendications précédentes, **caractérisée en ce que** le dispositif d'arrêt est pourvu d'un poussoir (14) pouvant coulisser à l'encontre d'un ressort de rappel, qui s'arrête dans une première position d'enclenchement par une première pression sur le poussoir (14), et qui s'arrête dans une deuxième position d'enclenchement par une deuxième pression sur le poussoir (14), de sorte que le poussoir (14), dans sa première position d'enclenchement, déplace le dispositif d'arrêt dans sa première position de distribution et, dans sa deuxième position d'enclenchement, déplace le dispositif d'arrêt dans sa deuxième position de distribution.

6. Pomme de douche selon l'une quelconque des revendications précédentes, **caractérisée en ce que** le raccord pour le conduit d'eau (4) est agencé au milieu du corps.

7. Pomme de douche selon l'une quelconque des revendications précédentes, **caractérisée en ce qu'**au milieu du corps sont agencés des moyens de fixation du corps (1, 1').

8. Pomme de douche selon l'une quelconque des revendications précédentes, **caractérisée en ce que** le nombre de busettes (6') agencées au milieu du corps par unité de surface est supérieur au nombre de busettes (6') agencées à distance du milieu du corps (1').

9. Pomme de douche selon l'une quelconque des revendications précédentes, **caractérisée en ce que** le raccord pour la conduite d'eau (4) est une tubulure de raccordement (2) munie d'un filetage mâle (3), de sorte que le filetage mâle (3) sert en même temps de moyen de fixation du corps (1, 1').

10. Pomme de douche selon l'une quelconque des revendications précédentes, **caractérisée en ce que** plusieurs diffuseurs (5) sont agencés sur le dessous du corps (1, 1') le long de la ligne médiane, qui présentent chacun plusieurs trous traversants, lesquels constituent les busettes (6, 6').

11. Pomme de douche selon la revendication 10, **caractérisée en ce que** chaque diffuseur (5) est réalisé de telle sorte qu'il produit un jet d'eau divergent de forme conique à partir de plusieurs jets élémentaires.

12. Pomme de douche selon l'une quelconque des revendications précédentes, **caractérisée par** une vanne qui ferme les canaux de conduite d'eau menant aux busettes s'étendant à l'extérieur.

13. Pomme de douche selon la revendication 12 si elle dépend de la revendication 10 ou 11, **caractérisée en ce que** la vanne entoure le diffuseur central de manière annulaire, ferme les canaux de conduite d'eau menant aux busettes s'étendant à l'extérieur dans une première position de rotation, et les libère dans une seconde position de rotation.

14. Pomme de douche selon l'une quelconque des revendications précédentes, **caractérisée en ce que** le corps (1,1') est fabriqué par moulage par injection de matière plastique ou de métal.
